# EUROPÄISCHE PATENTSCHRIFT

(11) **EP 1 910 184 B1**
(45) Veröffentlichungstag und Bekanntmachung des Hinweises auf die Patenterteilung: **05.05.2010**
(21) Anmeldenummer: 06761656.5
(22) Anmeldetag: 14.06.2006
(51) Int. Cl.: B65D 47/24, B65D 47/26, B65D 47/32

(54) **TRINKFLASCHE MIT EINEM VERSCHLUSS FÜR EINE EINHANDBEDIENUNG**
WATER BOTTLE COMPRISING A SEAL THAT CAN BE OPERATED BY ONE HAND
BOUTEILLE MUNIE D'UN SYSTEME DE FERMETURE POUR UTILISATION D'UNE SEULE MAIN

(30) Priorität: 14.06.2005 DE 102005027558; 28.02.2006 DE 102006009520
(43) Veröffentlichungstag der Anmeldung: 16.04.2008
(73) Patentinhaber: Röck, Udo, 88348 Lampertsweiler (DE)
(72) Erfinder: Röck, Udo, 88348 Lampertsweiler (DE)
(74) Vertreter: Roth, Klaus
(86) Internationale Anmeldenummer: PCT/DE2006/001024
(87) Internationale Veröffentlichungsnummer: WO 2006/133686

(56) Entgegenhaltungen:
- WO-A-97/29023
- DE-U1- 29 812 830
- FR-A- 2 459 762
- US-A- 6 116 465

## Beschreibung

Die Erfindung betrifft eine Trinkflasche mit einem Verschluss für eine Einhandbedienung nach dem Oberbegriff des Anspruchs 1.

### Stand der Technik:

Derzeit sind Flaschenverschlüsse in zahlreichen Varianten bereits handelsüblich. Beispielsweise beschreibt die EP 461 065 B1 einen Verschluss einer Trinkflasche für Radfahrer, Skater, Jogger, etc.. Der Verschluss umfasst ein Mundstück, das zum Freigeben bzw. Öffnen der Trinkflasche mit dem Mund bzw. den Zähnen in Längsrichtung der Flasche bzw. axial herauszuziehen ist, um Flüssigkeit während dem Radfahren oder dergleichen zu trinken. Verschlossen wird die Trinkflasche dadurch, dass die axial verschiebbare Verschlusskappe wiederum mit dem Mund bzw. den Zähnen zurück- bzw. in Richtung der Flasche verstellt wird.

In letzter Zeit sind derartige Verschlüsse nicht nur für Sportflaschen zum Fahrradfahren, Klettern oder dergleichen, sondern auch als Trinkflasche im Alltag, insbesondere beim Fahren mit dem Auto etc., vielfach im Einsatz.

Vorteil entsprechender Trinkflaschen mit derartigen Verschlüssen ist, dass diese lediglich mit einer Hand bedient werden bzw. mit einer Hand und dem Mund geöffnet bzw. verschlossen werden können, so dass die andere Hand beispielsweise den Lenker des Fahrrads, das Lenkrad des PKWs, LKWs, etc. oder beim Klettern den Felsen sicher halten kann.

Nachteilig bei derartigen Flaschen ist jedoch, dass bei der Verwendung von kohlesäurehaltigen Getränken unter anderem bei Sportanwendungen durch rütteln sich in der Flasche ein relativ großer Überdruck aufbaut, so dass das Mundstück beim öffnen der Trinkflasche mit hoher Geschwindigkeit gegen den Mund bzw. die Zähne schießt. Dies ist für die trinkende Person unangenehm.

Darüber hinaus ist bei derartigen Verschlüssen von Nachteil, dass Situationen auftreten können, bei denen man sehr schnell bzw. plötzlich die volle Aufmerksamkeit beispielsweise für die Fahrsituation oder dergleichen aufbringen muss und deshalb der Trinkvorgang unverzüglich beendet bzw. die Flasche schnell zur Seite zu legen ist. Hierbei kann durch das unterbliebene Verschließen der Flasche das Getränk beispielsweise auf dem Beifahrersitz im Auto austreten.

Zudem werden derartige Flaschen häufig auch für Kinder verwendet, die zum Teil das Verschließen der Flasche vergessen oder die Flasche gegebenenfalls umkippen, so dass auch hierbei das Getränk verschüttet wird.

Die Druckschrift US 6,116,465 betrifft eine Chemikalienflasche mit einem Verschluss, wobei bereits eine Querverstellung des Verschlusses längs eines kugel- bzw, kreisförmigen Kopfes mit Rückstellfeder vorgesehen ist. Weiterhin ist ein zylinderförmiger Ausguss und eine als Verschlussventil ausgebildete Membran zum Abdichten des Verschlusses im nicht betätigten Zustand vorhanden.

Mit Hilfe eines derartigen Chemikalienflaschenverschlusses wird erreicht, dass der Trinkkanal auch bei verstelltem Verschluss, d.h. dieser ist in der Offenstellung, eine selbsttätige Entleerung der Chemikalie wirkungsvoll verhindert. Hierzu wird mittels zweier Membranen jeweils eine Ventilfunktion erfüllt. Eine derartige Sicherheitsfunktion ist für Chemikalien von entscheidender Bedeutung, um gerade beim Umgang mit gefährlichen Chemikalien ein unbeabsichtigtes Entleeren der Flasche sicher zu verhindern.

Das Ventil bzw. die Membran wird durch einen vom Bediener erzeugten Druck in der Flasche geöffnet. Zudem dichten zwei separate Dichtungen den zylinderförmigen Ausguss ab. Das heißt, gemäß dieser Schrift sind zwei seriell angeordnete Dichtungen vorhanden.

Nachteilig bei einer derartigen Chemikalienflasche ist jedoch, dass diese für Trinkflaschen für kohlensäurehaltige Getränke nicht geeignet ist.

### Aufgabe und Vorteile der Erfindung:

Aufgabe der Erfindung ist es demgegenüber, eine Trinkflasche mit einem Verschluss für eine Einhandbedienung, wobei der Verschluss ein als Betätigungselement ausgebildetes Mundstück zum Betätigen eines die Trinkflasche verschließenden oder öffnenden Verschlusselementes mit dem Mund und/oder den Zähnen umfasst, vorzuschlagen, die ein sicheres Abdichten auch für kohlensäurehaltige Getränke ermöglicht und insbesondere eine Einhandbedienung erlaubt.

Diese Aufgabe wird, ausgehend von einer Trinkflasche der einleitend genannten Art, durch die kennzeichnenden Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Trinkflasche mit Verschluss dadurch aus, dass der Verschluss ein als Betätigungselement ausgebildetes Mundstück aufweist und dass das Verschlusselement einen Steg aufweist, der beim Verstellen des Verschlusselementes von der Ruhestellung in die Trinkstellung eine Dichtfläche des Dichtelementes entgegen der Fließrichtung des Trinkmediums drückt, so dass der Kanal frei ist.

Hiermit wird gewährleistet, dass ein Druck in der Flasche, insbesondere durch CO₂-haltige Getränke generiert, das Ventilelement bzw. die Membran bzw. die Dichtfläche an den Verschluss bzw. an den Ventilsitz presst und somit eine noch bessere Abdichtungswirkung durch zunehmenden Druck in der Trinkflasche realisiert.

Weiterhin wird gemäß der Erfindung durch die Betätigung des Verschlusselementes mit Hilfe eines Steges die Dichtfläche entgegen der Fließrichtung des Trinkmediums gedrückt, so dass der Kanal frei wird. Entsprechend wird zwangsweise bereits durch das Verstellen des Verschlusses in die Trinkposition bzw. in die Offenstellung ein Ausfließen von Behälterflüssigkeit im Gegensatz zum Stand der Technik ermöglicht werden.

Mit Hilfe der Erfindung kann ein automatisches Verstellen bzw. Positionieren des Verschlusselementes in die verschlossene Stellung in vorteilhafter Weise verwirklicht werden. Hierdurch wird in eleganter Weise ein unbeabsichtigtes Entleeren der Trinkflasche wirkungsvoll vermieden. Die geöffnete Stellung bzw. Trinkphase wird nur durch aktives Verstellen des Verschlusses durch die entsprechende Person erreicht. Dies gewährleistet, dass beispielsweise ein Fahrzeugfahrer wie Autofahrer oder dergleichen die Flasche während dem Trinken öffnet und nach dem Absetzen der Flasche diese ohne jeglichen Aufwand sicher verschlossen ist. Beispielsweise kann sie dann auf den Beifahrersitz abgelegt werden. Auch ein Verschütten des Getränks durch ein unbeabsichtigtes Umkippen der Flasche oder durch eine aus dem Mund fallende Flasche beim Joggen, Radfahren, Autofahren wird wirkungsvoll unterbunden.

Gemäß der Erfindung ist die Verstellrichtung des Verschlusselementes wenigstens teilweise quer zur Fließrichtung des Trinkmediums bzw. vorzugsweise quer zur Längsachse der Trinkflasche ausgebildet. Mit Hilfe dieser Maßnahme wird in besonders eleganter Weise gewährleistet, dass gerade bei der Verwendung von kohlesäurehaltigen Getränken oder dergleichen die Druckkraft des Trinkmediums nicht in bzw. nicht etwa parallel zur Verstellrichtung gerichtet ist, so dass in eleganter Weise ein unkontrolliertes Öffnen bzw. Hervorschießen des Verschlusselementes bzw. der Verschlusskappe unterbunden wird. Dies steigert den Komfort bei der Verwendung des erfindungsgemäßen Verschlusses in entscheidender Weise.

Grundsätzlich kann die Fließrichtung des Trinkmediums der Trinkflasche im Bereich des Verschlusselementes längs der Längsachse bzw, längs einer Symmetrieachse der Trinkflasche oder aber auch quer zur Längsachse bzw. längs einer Symmetrieachse der Trinkflasche ausgerichtet sein. Beispielsweise kann im letztgenannten Fall das Verschlusselement im Wesentlichen in Längsachse bzw. längs der Symmetrieachse der Trinkflasche verstellbar ausgebildet werden.

Weiterhin ist denkbar, dass eine Rückstellkraft der Rückstelleinheit gegen die Druckkraft des Getränkes bzw. gegebenenfalls gegen die Druckkraft freigesetzter Kohlensäure gerichtet ist. Hierdurch wird vor allem bei axial verstellbaren Verschlusselementen bzw. Verschlusskappen, wie dies beispielsweise die EP 461 065 B1 zeigt, ein unkontrolliertes bzw. starkes Herausschießen der Verschlusskappe durch die Rückstellkraft entscheidend reduziert. Dies steigert den Komfort beim Verwenden entsprechender Verschlüsse gemäß der Erfindung.

Gegebenenfalls kann die Rückstelleinheit als Überdruckventil ausgebildet werden. Beispielsweise öffnet das Verschlusselement automatisch bei einem, insbesondere einstellbaren Überdruck in der Flasche, so dass ein übermäßiges Ansteigen des Druckes und somit ein unkontrolliertes Herausschießen des Verschlusselementes wirkungsvoll unterbleiben kann.

Vorzugsweise ist ein Rückstellelement der Rückstelleinheit als Rückstellfeder ausgebildet. Vorteilhafterweise weist die Rückstellfeder neben der federnden Eigenschaft auch eine dämpfende Eigenschaft auf, so dass das Verstellen des Verschlusselementes zugleich auch gedämpft ist. Beispielsweise ist die Rückstellfeder als Spiralfeder, Blattfeder, federelastisches Element wie ein Gummielement oder dergleichen ausgebildet.

In einer besonderen Weiterbildung der Erfindung umfasst das Verschlusselement eine Führungsfläche zum Führen der Verstellung insbesondere an einem Führungselement mit in vorteilhafter Weise korespondierender Führungsfläche. Hierdurch wird ein kontrolliertes bzw. fest definiertes Verstellen des Verschlusselementes entlang der Führungsfläche bzw. dem Führungselement verwirklicht.

Vorteilhafterweise ist das Mundstück als quer zur Führungsfläche des Verschlusselementes hervorstehendes Betätigungselement ausgebildet. Hierdurch wird die Betätigung bzw. die Bedienung des Verschlusses mit dem Mund deutlich vereinfacht.

Vorzugsweise sind das Mundstück und das Verschlusselement einstückig ausgebildet. Hierdurch wird der Aufwand zur Herstellung des Verschlusses gemäß der Erfindung vereinfacht, was sich in einer wirtschaftlich günstigen Herstellung niederschlägt.

Grundsätzlich kann der Verschluss und/oder die Trinkflasche wenigstens teilweise aus Kunststoff und/oder Metall wie z.B.

PE, Aluminium oder dergleichen hergestellt werden. Sowohl bei der Verwendung von Kunststoff als auch von Metall kann in besonders einfacher Weise ein einstückig ausgebildetes Mundstück mit Verschlusselement realisiert werden. Beispielsweise werden entsprechende Elemente in Gießverfahren bzw. in Spritzgießverfahren hergestellt. Dies eröffnet in vorteilhafter Weise die Möglichkeit wirtschaftlich günstig große Stückzahlen herzustellen.

Vorzugsweise sind das Rückstellelement und das Verschlusselement und/oder das Mundstück und das Rückstellelement einstückig ausgebildet. Auch bezüglich dieser Varianten der Erfindung kann sowohl Kunststoff als auch Metall wie PE, Aluminium oder dergleichen als entsprechendes Material verwendet werden, was mittels Gießverfahren bzw. Spritzgießverfahren verarbeitbar ist.

Beispielsweise wird das Rückstellelement als Blattfeder ausgebildet, das am Verschlusselement fixiert bzw. einstückig angebracht ist.

In einer vorteilhaften Ausführungsform der Erfindung ist eine gekrümmte Führungsfläche des Verschlusselementes zum Führen der Verstellung an einem Führungselement vorgesehen. Eine gekrümmte Führungsfläche ermöglicht in besonders einfacher Weise ein Verkippen der Trinkflasche, vorzugsweise nach dem Ansetzen des Verschlusses am Mund, mit gleichzeitigem dosiertem Öffnen des Verschlusses.

Vorzugsweise ist die Führungsfläche wenigstens teilweise als Teilfläche eines Zylindermantels oder als Teilfläche einer sphärischen Kugel ausgebildet. Beide Ausführungsvarianten ermöglichen jeweils in vorteilhafter Weise ein Verschwenken bzw. Rotieren des Verschlusselementes bzw. der Verschlusskappe.

In einer besonderen Variante der Erfindung weist das Verschlusselement eine Drehachse zum Verdrehen auf. Sowohl eine virtuelle Drehachse als auch eine reelle, gegenständliche Drehachse verbessert die Führung beim Verstellen des Verschlusselementes. Darüber hinaus wird gerade bei einer gegenständlichen Drehachse auch eine Stabilisierung des Verstellens erreicht.

Vorteilhafterweise ist die Drehachse des Verschlusselementes quer zur Fließrichtung des Trinkmediums, insbesondere der Trinkflüssigkeit, und/oder quer zur Längsachse der Trinkflasche ausgerichtet. Mit Hilfe dieser Variante der Erfindung wird in besonders eleganter Weise zugleich eine Verstellrichtung des Verschlusselementes quer zur Fließrichtung des Trinkmediums realisiert. Hierdurch vereinfacht sich der entsprechende konstruktive Aufwand des Verschlusses gemäß der Erfindung.

In einer besonderen Weiterbildung der Erfindung ist wenigstens eine Anschlagfläche zum Begrenzen der Verstellung vorgesehen. Beispielsweise weist das Verschlusselement die Anschlagfläche auf. Mit Hilfe dieser Maßnahmen wird gewährleistet, dass insbesondere die geöffnete Stellung definiert bzw. festgelegt ist. Hierdurch wird die Bedienung des Verschlusses gemäß der Erfindung weiter verbessert.

Darüber hinaus kann auch die geöffnete Position mit Hilfe einer, insbesondere einer zusätzlichen Anschlagsfläche definiert bzw. festgelegt werden. Beispielsweise umfasst das Rückstellelement eine entsprechende Anschlagfläche.

Vorzugsweise ist wenigstens eine Rasteinheit zum Verrasten des Verschlusselementes in mindestens einer Rastposition vorgesehen. Hiermit kann sowohl die geöffnete Ruheposition und/oder die verschlossene Position festgelegt bzw. verrastbar ausgebildet werden. Die entsprechende Person kann hierdurch beim Betätigen des Verschlusselementes beispielsweise die entsprechende Position, insbesondere die geöffnete Position erspüren. Dies verbessert weiterhin den Komfort bei der Benutzung des Verschlusses gemäß der Erfindung.

In einer vorteilhaften Variante der Erfindung ist die Rasteinheit als Fixiereinheit zum Fixieren des Verschlusselementes in wenigstens einer Festhalteposition ausgebildet. Dies ist ganz besonders bei der Ruheposition bzw. verschlossenen Position des Verschlusselementes von Vorteil. Ein entsprechend sicher fixiertes Verschlusselement wird wirkungsvoll gegen unbeabsichtigtes Öffnen gesichert, z.B. beim aufbewahren der Trinkflasche in einem Rucksack oder dergleichen. Dies erhöht die Betriebssicherheit des Verschlusses.

Vorteilhafterweise weist die Fixiereinheit wenigstens ein in einem Führungskanal geführtes Halteelement auf. Beispielsweise ist das Rückstellelement bzw. die Blattfeder zugleich als Halteelement ausgebildet, das z.B. in einem als Nut ausgebildeten Führungskanal sicher geführt wird. Beispielsweise ist der Führungskanal im Wesentlichen geradlinig ausgebildet.

Darüber hinaus kann in einer besonderen Variante der Führungskanal wenigstens einen gebogenen und/oder einen geknickten Verlauf aufweisen. Hiermit wird beispielsweise neben einer axialen Verstellung des Halteelementes auch eine quer gerichtete Verstellung realisiert. Hierdurch kann in besonders eleganter Weise eine sichere Fixierung des Verschlusselementes durch entsprechende Kanalführung realisiert werden.

Vorzugsweise ist eine Belüftungsvorrichtung zum Belüften des Innenraums der Trinkflasche beim Entnehmen des Trinkmediums bzw. der Trinkflüssigkeit vorgesehen. Diese Maßnahme verbessert weiterhin den Komfort beim Verwenden des Verschlusses gemäß der Erfindung.

In einer besonderen Weiterbildung der Erfindung umfasst die Belüftungsvorrichtung wenigstens eine Unterdruckvorrichtung zum Ausgleichen von und/oder Öffnen bei einem Unterdruck im Innenraum der Trinkflasche. Vorteilhafterweise ist die Unterdruckvorrichtung als Unterdruckventil, insbesondere mit einer Rückstellfeder oder dergleichen, ausgebildet.

Vorzugsweise entspricht eine Länge einer Fluidleitung des Verschlusses im Wesentlichen der Trinkflaschenlänge. Beispielsweise wird hierdurch die Belüftung des Flascheninnenraums realisiert.

Darüber hinaus kann eine entsprechende Fluidleitung zugleich auch dafür verwendet werden, dass die Flasche stehend verwendbar wird, und das Trinkmedium bzw. die Trinkflüssigkeit durch die Fluidleitung von der entsprechenden Person herausgesaugt wird. Beispielsweise ist dies bei Trinkflaschen für den Gebrauch auf dem Rücken oder dergleichen von Vorteil.

Weiterhin kann die Fluidleitung variabel an die Größe bzw. Länge der Trinkflasche angepasst und/oder als vergleichsweise stabile und/oder vorgekrümmte Leitung ausgebildet werden. Möglicherweise kann die Fluidleitung, insbesondere mit unterschiedlichen Längen, lösbar und/oder steckbar mit dem Verschluss verbunden werden.

Generell kann mit Hilfe des erfindungsgemäßen Verschlusses bei einer Trinkflasche einerseits gegebenenfalls vorhandener Überdruck beim Öffnungsvorgang dosiert abgelassen und andererseits Trinkflüssigkeit dosiert bzw. reguliert entnommen werden. Zum Beispiel kann auch während dem Joggen oder Radfahren die Flasche sehr leicht geöffnet werden, da lediglich ein Verkippen zum dosierten Öffnen notwendig ist.

In einer besonderen Variante der Erfindung ist wenigstens ein Dichtelement zum Abdichten des Verschlusses oder des Verschlusselementes vorgesehen. Vorzugsweise ist das Dichtelement zum Abdichten des Verschlusses und des Verschlusselementes ausgebildet. Hiermit wird wirkungsvoll ein unbeabsichtigtes Entleeren der Trinkflasche verhindert.

Vorteilhafterweise weist zwischen der Dichtfläche des Verschlusses und der Dichtfläche des Verschlusselementes das Dichtelement wenigstens einen Federabschnitt zum Verstellen wenigstens einer Dichtfläche des Dichtelementes und/oder zum Erzeugen einer Anpresskraft auf. Mit Hilfe eines derartigen, vorzugsweise einstückig ausgebildeten Dichtelementes kann beispielsweise eine Dichtfläche vom Dichtsitz insbesondere für den Trink- bzw. Entleerungsvorgang gelöst bzw. von diesem weg verstellt bzw. bewegt werden. Hiermit kann das Trinken bzw. Entleeren der Trinkflasche einerseits und das Abdichten im geschlossenen Zustand des Verschlusses andererseits optimiert werden.

Darüber hinaus kann mit einer entsprechend vorteilhaft erzeugten Anpresskraft der Dichtung/en generell das Abdichten der Trinkflache bzw. des Verschlusses verbessert werden.

### Ausführungsbeispiel:

Erfindungsgemäße und nicht erfindungsgemäße Ausführungsbeispiele sind in der Zeichnung dargestellt und werden anhand der Figuren nachfolgend näher erläutert.

Im Einzelnen zeigt:
- Figur 1:: eine schematische Prinzipdarstellung im Schnitt eines Verschlusses mit sphärischer Führung;
- Figur 2:: zwei schematische Ansichten eines weiteren Verschlusses mit Zylinderführung;
- Figur 3:: zwei schematische Ansichten eines sphärischen Verschlusses mit Raster bzw. Arretierung sowie einiger schematischer Detaildärstellungen,
- Figur 4:: ein schematischer Schnitt durch eine Trinkflasche mit einem dritten Verschluss mit Belüftung,
- Figur 5:: ein schematischer Schnitt längs der Verstellrichtung durch einen erfindungsgemäßen Verschluss in Ruhestellung,
- Figur 6:: ein schematischer Schnitt längs der Richtung einer Schwenkachse durch den erfindungsgemäßen Verschluss,
- Figur 7:: eine schematische Draufsicht auf eine Komponente des erfindungsgemäßen Verschlusses,
- Figur 8:: eine schematische Ansicht auf ein Feder-Dichtungselement des erfindungsgemäßen Verschlusses und
- Figur 9:: ein schematischer Schnitt längs der Verstellrichtung durch den erfindungsgemäßen Verschluss in Trinkstellung.

In den Figuren 1 bis 4 sind verschiedene Varianten von nicht erfindungsgemäßen Verschlüssen schematisch dargestellt. Diese Varianten zeigen jedoch separat einzelne Merkmale von Weiterbildungen der Erfindung wie sie zum Teil den Unteransprüchen zu entnehmen sind. In Figur 1 ist ein Verschluss 21 mit einer Verschlusskappe 1 auf einem Basiselement 2 dargestellt. Die Verschlusskappe 1 weist ein Mundstück 3 auf und ist aufgrund der kreisförmigen bzw. sphärischen Führung 5 verstellbar geführt. Demzufolge kann die Verschlusskappe 1 längs der Richtung R verstellt bzw. verschwenkt werden.

In vorteilhafter Weise erstreckt sich die Verschlusskappe 1 über mehr als 180 Grad, so dass diese das Basiselement 2 wenigstens teilweise hintergreift. Hierdurch wird ein sicheres Halten der Verschlusskappe 1 am Basiselement 2 gewährleistet. Beispielsweise kann die Verschlusskappe 1 derart vorteilhaft ausgebildet sein, dass eine gewisse Verspannung dieser gegen das Basiselement 2 realisiert wird, wobei ein sicheres Verschließen eines Kanals 6 des Basiselementes 2 verwirklicht wird.

Eine Feder 4 bzw. Blattfeder 4 ist zwischen der Verschlusskappe 1 und dem Basiselement 2 angeordnet. Vorzugsweise ist es beidseitig an diesen fest fixiert. Beim Verstellen der Verschlusskappe 1 gegen die Richtung R wird die Feder 4 verbogen, wodurch eine Rückstellkraft F erzeugt wird.

Beispielsweise ist sowohl die Verschlusskappe 1, das Basiselement 2 als auch die Feder 4 aus Kunststoff, insbesondere aus Spritzgusskunststoff hergestellt. Durch vorteilhafte Auswahl des Kunststoffs bzw. der Dimension der Feder 4 bzw. des Querschnitts der Feder 4 kann die Rückstellkraft F festgelegt werden.

Generell ist von Vorteil, das Mundstück 3 als Rohr bzw. Leitung auszubilden, so dass in vorteilhafter Weise die Trinkflüssigkeit oder dergleichen durch dieses hindurchströmen kann.

Aus Figur 1 wird weiterhin ersichtlich, dass dieser Verschluss 21 lediglich durch den Mund bzw, die Zähne sicher und einfach längs der Richtung R verstellt werden kann. Die Feder 4 gewährleistet, dass das Verschlusselement 1 bzw, die Verschlusskappe 1 beim Loslassen des Mundstücks 3 durch die entsprechende Person automatisch und sicher in die dargestellte Ruheposition verstellt wird. Die Ruheposition verdeutlicht zudem, dass die Flasche, die aus Gründen der Übersichtlichkeit nicht näher dargestellt wurde, sicher verschlossen ist.

Generell kann das Basiselement 2 als Durchflusselement 2 mit einem geschlossenen Kanal 6 zum Durchfließen des Trinkmediums bzw. der Trinkflüssigkeit ausgebildet werden. Vorzugsweise wird das Basiselement 2 an der Flasche sicher fixiert. Beispielsweise kann hierfür ein Gewinde, insbesondere ein Innen- oder ein Außengewinde vorgesehen werden.

In Figur 2 ist eine weitere Variante eines Verschlusses 21 dargestellt. Dieser umfasst ein Basiselement 2, das zylinderförmig ausgebildet ist. Dies wird aus den beiden unterschiedlichen Ansichten des Verschlusses 21 gemäß den Figuren 2a und 2b deutlich.

Darüber hinaus ist ein Gewinde 8 dargestellt, womit der Verschluss 21 sicher an eine nicht näher dargestellte Flasche bzw. Trinkflasche angeschraubt werden kann.

Im Unterschied zur Variante gemäß Figur 1 weist diese Variante eine Spiralfeder 4 auf, die im bzw. vom Führungskanal 9 angeordnet bzw. geführt wird. Darüber hinaus wird eine Lippe 10 im Führungskanal 9 sicher geführt. Die Lippe 10 weist eine Verbreiterung auf, die an der Feder 4 ansteht bzw. anschlägt.

Beim Verstellen der Verschlusskappe 1 längs der Richtung R wird die Lippe 10 in axialer Richtung der Längsachse A derart verstellt, dass die Feder 4 zusammengedrückt wird. Hierdurch wird eine Rückstellkraft F erzeugt, so dass beim Loslassen der Verschlusskappe 1 durch die entsprechende Person diese wieder in die in Figur 2a dargestellte Ruheposition automatisch verstellt wird.

Beispielsweise kann der Führungskanal 9 als geschlossene Röhre 9 oder als offener Kanal 9 ausgeführt werden.

Ohne nähere Darstellung ist die Variante z.B. gemäß Figur 2 derart ausgebildet, dass ein Anschlag der Verschlusskappe 1 realisiert ist, wobei die Lippe 10 die Feder 4 völlig zusammendrückt und zugleich die geöffnete Position verwirklicht ist.

In Figur 3 ist schematisch eine weitere Variante eines Verschlusses schematisch dargestellt, wobei die Lippe 10 zugleich als Rückstellfeder 4 ausgebildet ist. Weiterhin weist die Lippe 10 am äußeren Ende eine Rastnase 11 auf, die in eine Ausnehmung 12 des Basiselementes 2 passt. Hierdurch wird eine Verrasterung in Ruheposition verwirklicht. Beim Verstellen der Verschlusskappe 1 längs der Richtung R wird die Rastnase 11 aus der Ausnehmung 12 herausgerückt und beispielsweise bis zu einer Anschlagfläche 13 verstellt. In dieser Position ist der Verschluss geöffnet bzw. der Durchgang des Mundstücks 3 ist bündig mit dem Kanal 6 angeordnet.

Beispielsweise ist die Ausnehmung 12 ringförmig ausgebildet. Hierdurch kann die Verschlusskappe 1 auf dem sphärisch ausgebildeten Basiselement 2 in beliebiger Ruheposition oder Verschwenkposition angeordnet und verrastet werden.

In Figur 3e ist eine detaillierte Darstellung der Lippe 10 bzw. Rastnase 11 dargestellt. Darüber hinaus ist eine Hervorstehung 14 dargestellt, über die die Rastnase 12 beim Verstellen der Verschlusskappe 1 geführt werden kann.

In Figur 3b ist die Variante derart modifiziert, dass die Hervorstehung 14 als Hintergreifung 14 für die Lippe 10 ausgebildet ist. Die Lippe 10 kann längs der dargestellten Pfeile derart verstellt werden, dass die Rastnase 11 der Lippe 10 quer zur Achse A verstellt wird und somit die Hervorstehung 14 hintergreift. Hierdurch wird eine sichere Fixierung der Verschlusskappe 1 in geöffneter Position erreicht. Durch Verdrehen der Verschlusskappe 1 in Querrichtung zur Achse A wird durch die federnd ausgebildete Lippe 10 die Ruheposition der Verschlusskappe 4 automatisch erreicht. In Figur 3c und 3d sind Varianten der Führung der Lippe 10 dargestellt, wobei der Führungskanal 9 einerseits als offener Kanal (vgl. Figur 3c) und andererseits als verschlossener Kanal 9 (vgl. Figur 3d) ausgebildet ist.

In Figur 4 ist eine weitere Variante eines Verschlusses dargestellt, wobei der Verschluss 21 bzw. das Basiselement 2 mittels einer Gewindeverbindung sicher an einer Flasche 15 fixiert ist.

Bei dieser Variante der Erfindung weist das Mundstück 3 eine Öffnung 16 auf, die zur Entlüftung der Flasche 15 ausgebildet ist. Hierfür umfasst das Mundstück 3 einen geteilten Kanal, wie dies insbesondere in Figur 4b deutlich wird. Der Entlüftungskanal 17 des Mundstücks 3 weist zudem eine Umlenkung 18 auf, so dass in gekippter Position der Flasche 15 gegebenenfalls längs dem Kanal 17 strömende Flüssigkeit nicht aus der Öffnung 16 austreten kann. Dies könnte beispielsweise beim Beginn des Entleerens der Flasche 15 ansonsten geschehen.

Vorzugsweise wird die Flüssigkeit durch den Kanal 19 zum Entleeren geführt.

Wie in Figur 4a zudem deutlich wird, weist auch das Basiselement 2 getrennte Kanäle 17, 19 auf, so dass Flüssigkeit durch den Flüssigkeitskanal 19 und Luft durch den Entlüftungskanal 17 geführt werden kann. Der Kanal 17 des Basiselementes 2 weist eine Verlängerung 20 auf, die sich bis etwa zum Boden der Flasche 15 erstreckt und bis in den Gasbereich des Innenraums der Flasche 15 reicht.

Vorzugsweise sollte die Flasche 15 derart gekippt werden, dass das Ende der Verlängerung 20 am obersten Punkt der Flasche 15 in Entleerungsstellung angeordnet ist.

Grundsätzlich kann der Verschluss auch eine Originalitätsverbindung aufweisen, so dass vor einem erstmaligen Benutzen dieser entfernt bzw. abgerissen werden kann. Hierdurch wird eine sichere Aufbewahrung entsprechender Trinkmedien gewährleistet.

Darüber hinaus kann generell vor allem auch, um den Kanal 6 abzudichten, eine Dichtung, insbesondere wenigstens eine O-Ringdichtung, verwendet werden. Gegebenenfalls kann diese Dichtung als ringförmige Erhebung um den Kanal 6 und/oder um das Mundstück 3 herum am entsprechenden Element 1 oder 2 ausgebildet werden. Vorzugsweise weist das jeweils andere Element 1 oder 2 eine ringförmige Ausnehmung bzw. Nut oder dergleichen auf, so dass zugleich eine gewisse Verrasterung in der geöffneten und/oder geschlossenen Position möglich ist. Auch könnten beliebige Zwischenpositionen entsprechend rastend verwirklicht werden.

In den Figuren 5 - 9 ist ein Verschluss gemäß der Erfindung dargestellt, wobei diese Verschlussausführungsform im Wesentlichen aus drei separaten Komponenten besteht. Neben der Verschlusskappe 1 und dem Basiselement 2 ist eine Dichtung 23 vorhanden.

Figur 5 ist zu entnehmen, dass die Verschlusskappe 1 gemäß der dargestellten Variante um ca. 15° um die Drehachse 7 verstellbar bzw. verdrehbar ist. Figur 5 stellt die Ruheposition des Verschlusses dar, wobei deutlich wird, dass es sich hierbei um die verschlossen Stellung des Verschlusses handelt. Der Kanal 6 zum Durchströmen mit Trinkmedium wird durch die Dichtung 23 bzw, durch die Ruhestellung der Verschlusskappe 1 wirkungsvoll verschlossen. Eine Dichtfläche 24 der Dichtung 23 liegt bzw. drückt gegen die Verschlusskappe 1 an, so dass der Kanal 6 wirkungsvoll und sicher abgedichtet ist.

In Figur 8 ist die Dichtung 23 in einer Seitenansicht dargestellt. Hierbei wird deutlich, dass die Dichtung 23 auch eine zweite Dichtungsfläche 25 aufweist. Mit der Dichtfläche 25 wird der Verschluss gegen die nicht mehr dargestellten Trinkflasche abgedichtet, so dass eine Leckage zwischen Verschluss und Drinkflasche nicht möglich ist.

In Figur 8 wird weiterhin deutlich, dass die Dichtung 23 einen Federabschnitt 26 aufweist, wodurch eine Relativverstellung bzw, ein Zusammendrücken der beiden Dichtflächen 25 und 24 längs der Achse A bzw. längs der Längsachse der Trinkflasche realisierbar wird. Der Abschnitt 26 ist derart gestaltet, dass er eine vorteilhafte Anpresskraft insbesondere der Dichtfläche 24 gegen die Verschlusskappe 1 realisiert. Die Anpresskraft, die auf die Dichtfläche 25 wirkt, wird mittels dem Gewinde 8 des Basiselementes 2 in Bezug zur Trinkflasche realisiert.

In der dargestellten Ausführungsform der Dichtung 23 ist der Federabschnitt 26 als U-förmige bzw. stegartige Elemente realisiert. Ohne detaillierte Ausführung ist jedoch klar, dass der Abschnitt 26 in nahezu beliebiger Art und Weise ausgebildet werden kann, um die Funktion Relativverstellung der beiden Dichtflächen 24 gegeneinander und gegebenenfalls zur Erzeugung einer vorteilhaften Anpresskraft zu erfüllen. Vorzugsweise wird die Dichtung 23 aus einem elastischen Elastomermaterial erzeugt, so dass sowohl eine vorteilhafte Abdichtung als auch Abfederung realisiert wird. Entsprechende Elemente können in einfacher Weise mittels Spritzverfahren etc. hergestellt werden.

Vor allem in Figur 6 wird deutlich, dass die Verschlusskappe 1 einen Steg 27 aufweist, der, wie in Figur 5 bzw. Figur 9 deutlich wird, beim Verstellen der Verschlusskappe 1 von der Ruheposition in die Trinkposition gemäß Figur 9 die Dichtfläche 24 der Dichtung 23 längs der Achse A und entgegen der Strömungsrichtung des nicht näher dargestellten Drinkmediums drückt, so dass der Kanal 6 zum Durchströmen mit dem Trinkmedium frei wird. Das nicht näher dargestellte Trinkmedium kann wie in Figur 9 deutlich wird, zwischen der Dichtfläche 24 und der Verschlusskappe 1 bzw. dem Basiselement 2 am Steg 27 vorbei zum Mundstück 3 strömen. Vorteilhaftweise kann das Mundstück 3 ohne nähere Darstellung stirnseitig bzw. am Ende des Kanals 6 eine Verbreiterung bzw. einen Wulst oder dergleichen aufweisen, so dass eine Betätigung und/oder Führung des Mundstücks 3 bzw. der Verschlusskappe 1 durch die nicht näher dargestellten Zähne eines Nutzers in vorteilhafter Weise realisierbar ist.

In Figur 9 wir darüber hinaus deutlich, dass die Feder 4 der Verschlusskappe 1 gegen den Anschlag 13 drückt, wodurch eine Rückstellkraft F erzeugt wird. Die Rückstellkraft F bewirkt, dass beim Loslassen des Mundstücks 3 bzw. der Verschlusskappe 1 durch einen Nutzer dieses in die Ruheposition gemäß Figur 5 automatisch verstellt wird und somit ein sicheres Verschließen des Kanals 6 bzw. der Trinkflasche erreicht wird.

Grundsätzlich ist bei einem erfindungsgemäßen Verschluss mit zur Längsachse A verstellbarem Mundstück von besonderem Vorteil, dass zum Verstellen in die Trinkposition kein Element Druck auf die Lippen erzeugt, da der Betätigungsdruck ausschließlich in Beißrichtung der Zähne erfolgt. Hierdurch wird erreicht, dass der Nutzer kein unangenehmes Gefühl bzw. kein Schmerz auf den Lippen empfindet. Hierdurch wird der Komfort für den Nutzer entscheidend verbessert.

In Figur 7 ist das Basiselement 2 in Draufsicht dargestellt. Hierbei wird ersichtlich, dass es sich bei dieser Ausführungsvariante um ein Element handelt, das längs der Schnittfläche gemäß Figur 5 spiegelsymmetrisch ausgebildet ist. Beispielsweise sind an beiden Enden jeweils ein Anschlag 13 vorgesehen. Einer der Anschläge 13 ist zum Fixieren der Verschlusskappe 1 in Ruheposition (vergleiche Figur 5) und der jeweils andere Anschlag 13 dient zum Anschlagen der Feder 4, wodurch die Rückstellkraft F (vergleiche Figur 9) in vorteilhafter Weise realisierbar ist.

Eine derartige spiegelsymmetrische Ausbildung des Basiselementes 2 ermöglicht, dass beispielsweise beim Zerlegen des Verschlusses für Reinigungs- oder Wartungszwecke oder dergleichen es nicht von Bedeutung ist, in welcher Stellung die Verschlusskappe 1 auf das Basiselement 2 aufgesetzt wird.

Darüber hinaus wird in Figur 7 deutlich, dass eine Dichtung 28 vorgesehen ist, die um den Kanal 6 herum angeordnet ist. Beispielsweise weist das Basiselement 2 eine entsprechend vorteilhafte Nut bzw. Vertiefung auf, in die ein entsprechendes Elastomermaterial als Dichtung 28 einbringbar ist. Gegebenenfalls kann es sich hierbei um einen entsprechend ausgebildeten O-Ring oder dergleichen handeln. Vorzugsweise ist die Dichtung 28 jedoch als in eine entsprechende Nut eingespritzte Dichtung 28 hergestellt, wobei ein entsprechend vorteilhafte Elastomermaterial verwendet wird. Hierdurch wird ein Element erzeugt, dass aus zwei unterschiedlichen Materialien besteht. Beispielsweise wird als Dichtung 28 ein Elastomermaterial und als Material für den Rest des Basiselementes 2 ein Kunststoff verwendet, der entsprechenden hygienischen Anforderungen erfüllt.

Ohne nähere Darstellung kann bezüglich der Variante gemäß den Figuren 5 - 9 auch eine Entlüftung für die Trinkphase vorgesehen werden, so dass ein vorteilhaftes Einströmen von Luft beim Ausströmen des Trinkmediums realisiert wird.

### Bezugszeichenliste:

- 1: Verschlusskappe
- 2: Basiselement
- 3: Mundstück
- 4: Feder
- 5: Führung
- 6: Kanal
- 7: Drehachse
- 8: Gewinde
- 9: Führungskanal
- 10: Lippe
- 11: Rastnase
- 12: Ausnehmung
- 13: Anschlag
- 14: Hervorstehung
- 15: Flasche
- 16: Öffnung
- 17: Kanal
- 18: Umlenkung
- 19: Kanal
- 20: Verlängerung
- 21: Verschluss
- 22: Getränk
- 23: Dichtung
- 24: Dichtfläche
- 25: Dichtfläche
- 26: Abschnitt
- 27: Steg
- 28: Dichtung
- R: Richtung
- F: Kraft
- A: Achse

## Patentansprüche

1. Trinkflasche (15) mit einem Verschluss (21) für eine Einhandbedienung, wobei der Verschluss (21) ein als Betätigungselement (3) ausgebildetes Mundstück (3) zum Betätigen eines die Trinkflasche (15) verschließenden oder öffnenden Verschlusselementes (1) mit dem Mund und/oder den Zähnen umfasst, wobei wenigstens eine Rückstelleinheit (4) zum selbsttätigen Verstellen des Verschlusses (21) im nichtbetätigten Zustand in eine die Trinkflasche (15) verschließende Ruhestellung vorgesehen ist, wobei die Verstellrichtung (R) des Verschlusselementes (1) wenigstens teilweise quer zur Fließrichtung (A) eines Trinkmediums (22) ausgebildet ist, wobei ein Dichtelement (23) zum Abdichten eines Kanals (6) des Verschlusses (21) vorgesehen ist und der Kanal (6) zum Durchströmen des Trinkmediums (22) zum Mundstück (3) ausgebildet ist, **dadurch gekennzeichnet, dass** das Verschlusselement (1) einen Steg (27) aufweist, der beim Verstellen des Verschlusselementes (1) von der Ruhestellung in die Trinkstellung eine Dichtfläche (24) des Dichtelements (23) entgegen der Fließrichtung (A) des Trinkmediums (22) drückt, so dass der Kanal (16) frei ist.

2. Trinkflasche nach Anspruch 1, **dadurch gekennzeichnet, dass** ein Rückstellelement der Rückstelleinheit (4) als Rückstellfeder ausgebildet ist.

3. Trinkflasche nach einem der vorgenannten Ansprüche, **dadurch gekennzeichnet, dass** das Mundstück (3) und das Verschlusselement (1) einstückig ausgebildet sind.

4. Trinkflasche nach einem der vorgenannten Ansprüche, **dadurch gekennzeichnet, dass** das Rückstellelement (4) und das Verschlusselement (1) einstückig ausgebildet sind.

5. Trinkflasche nach einem der vorgenannten Ansprüche, **dadurch gekennzeichnet, dass** eine gekrümmte Führungsfläche (5) des Verschlusselementes (1) zum Führen der Verstellung an einem Führungselement (2) vorgesehen ist.

6. Trinkflasche nach Anspruch 5, **dadurch gekennzeichnet, dass** das Mundstück (3) als quer zur Führungsfläche (5) des Verschlusselementes (1) hervorstehendes Betätigungselement (3) ausgebildet ist.

7. Trinkflasche nach Anspruch 5 oder 6, **dadurch gekennzeichnet, dass** die Führungsfläche (5) wenigstens teilweise als Teilfläche eines Zylindermantels ausgebildet ist.

8. Trinkflasche nach Anspruch 5 oder 6, **dadurch gekennzeichnet, dass** die Führungsfläche (5) wenigstens teilweise als Teilfläche einer sphärischen Kugel ausgebildet ist.

9. Trinkflasche nach einem der vorgenannten Ansprüche, **dadurch gekennzeichnet, dass** das Verschlusselement (1) eine Drehachse (7) zum Verdrehen aufweist.

10. Trinkflasche nach Anspruch 9, **dadurch gekennzeichnet, dass** die Drehachse (7) des Verschlusselementes (1) quer zur Fließrichtung (A) des Trinkmediums (22) ausgerichtet ist.

11. Trinkflasche nach einem der vorgenannten Ansprüche, **dadurch gekennzeichnet, dass** das Verschlusselement (1) wenigstens eine Anschlagfläche (13) zum Begrenzen der Verstellung aufweist.

12. Trinkflasche nach einem der vorgenannten Ansprüche, **dadurch gekennzeichnet, dass** wenigstens eine Rasteinheit (11) zum Verrasten des Verschlusselementes (1) in mindestens einer Rastposition vorgesehen ist.

13. Trinkflasche nach einem der vorgenannten Ansprüche, **dadurch gekennzeichnet, dass** eine Länge einer Fluidleitung (20) des Verschlusses (21) im Wesentlichen der Trinkflaschenlänge entspricht.

14. Trinkflasche nach einem der vorgenannten Ansprüche **dadurch gekennzeichnet, dass** wenigstens ein Dichtelement (28) zum Abdichten des Verschlusses (21) und des Verschlusselementes (1) ausgebildet ist.

## Claims

1. Drinks bottle (15) comprising a seal (21) that can be operated by one hand, in which the seal (21) comprises a mouth piece (3) in the form of an activating element (3) for operating a sealing element (1) for closing or opening the drinks bottle (15) with the mouth and/or the teeth, wherein at least one restoring unit (4) is provided for the automatic displacement of the seal (21) in the non-operated state Into a position of rest which closes the drinks bottle (15), wherein the displacement direction (R) of the sealing element (1) Is designed to be at least partly at right angles to the flow direction (A) of a drinking medium (22), wherein a sealing element (23) is provided for sealing a channel (6) of the seal (21) and the channel (6) Is designed for the throughflow of the drinking medium (22) to the mouth piece (3), **characterised in that** the sealing element (1) comprises a web (27), which during the displacement of the sealing element (1) from a position of rest into the drinking position presses a sealing surface (24) of the sealing element (23) against the flow direction (A) of the drinking medium (22) so that the channel (16) is free.

2. Drinks bottle according to claim 1, **characterised in that** a restoring element of the restoring unit (4) Is designed in the form of a restoring spring.

3. Drinks bottle according to one of the preceding claims, **characterised in that** the mouth piece (3) and the sealing element (1) are designed In one piece.

4. Drinks bottle according to one of the preceding claims, **characterised in that** the restoring element (4) and the sealing element (1) are designed in one piece.

5. Drinks bottle according to one of the preceding claims, **characterised in that** a curved guiding surface (5) of the sealing element (1) is provided for guiding the displacement on a guide element (2).

6. Drinks bottle according to claim 5, **characterised in that** the mouthpiece (3) Is designed as an activating element (3) protruding at right angles to the guide surface (5) of the sealing element (1).

7. Drinks bottle according to claim 5 or 6, **characterised in that** the guide surface (5) is designed at least partly as a partial surface of a cylindrical casing.

8. Drinks bottle according to claim 5 or 6, **characterised in that** the guiding surface (5) is designed at least partly as a part surface of a spherical ball.

9. Drinks bottle according to one of the preceding claims, **characterised in that** the sealing element (1) has a rotary axis (7) for rotation.

10. Drinks bottle according to claim 9, **characterised in that** the rotary axis (7) of the sealing element (1) Is aligned at right angles to the flow direction of the drinking medium (22).

11. Drinks bottle according to one of the preceding claims, **characterised in that** the sealing element (1) comprises at least one stop surface (13) for delimiting the adjustment.

12. Drinks bottle according to one of the preceding claims, **characterised in that** at least one detent unit (11) is provided for locking the sealing element (1) in at least one locking position.

13. Drinks bottle according to one of the preceding claims, **characterised in that** a length of a fluid line (20) of the seal (21) corresponds substantially to the length of the drinks bottle.

14. Drinks bottle according to one of the preceding claims, **characterised in that** at least one sealing element (28) is designed for sealing the seal (21) and the sealing element (1).

## Revendications

1. Gourde (15) comportant un dispositif d'obturation (21) pour s'utiliser avec une seule main, dans laquelle
- le dispositif d'obturation (21) est un embout buccal (3) réalisé comme élément d'actionnement (3) pour actionner un élément d'obturation (1) ouvrant ou fermant la gourde (15) avec la bouche et/ou les dents,
- au moins une unité de rappel (4) assure la commande automatique du dispositif d'obturation (21) vers une position de repos fermant la gourde (15) lorsque celle-ci n'est pas utilisée,
- la direction d'actionnement (R) du dispositif d'obturation (1) est au moins partiellement transversale à la direction de passage (A) de la boisson (22),
- un élément d'étanchéité (23) assure l'étanchéité d'un canal (6) du dispositif d'obturation (21) et le canal (6), assure le passage de la boisson (22), jusqu'à l'embout (3),
**caractérisée en ce que**
l'élément d'obturation (1) comporte une entretoise (27) qui, lorsque l'élément d'obturation (1) est déplacé de sa position de repos à la position d'alimentation, pousse une surface d'étanchéité (24) de l'élément d'étanchéité (23) contre la direction de passage (A) de la boisson (22) pour libérer le canal (16).

2. Gourde selon la revendication 1,
**caractérisée en ce que**
l'élément de rappel de l'unité de rappel (4) est réalisé comme ressort de rappel.

3. Gourde selon l'une des revendications précédentes,
**caractérisée en ce que**
l'embout (3) et l'élément d'obturation (1) sont en une seule pièce.

4. Gourde selon l'une des revendications précédentes,
**caractérisée en ce que**
l'élément de rappel (4) et l'élément d'obturation (1) sont en une seule pièce.

5. Gourde selon l'une des revendications précédentes,
**caractérisée en ce qu'**
une surface de guidage (5), courbe de l'élément d'obturation (1), est prévue pour guider le déplacement de l'élément de guidage (2).

6. Gourde selon la revendication 5,
**caractérisée en ce que**
l'embout (3) est réalisé comme élément d'actionnement (3) venant en saillie transversalement par rapport à la surface de guidage (5) de l'élément d'obturation (1).

7. Gourde selon la revendication 5 ou 6,
**caractérisée en ce que**
la surface de guidage (5) est réalisée au moins en partie comme partie de surface d'une enveloppe cylindrique.

8. Gourde selon la revendication 5 ou 6,
**caractérisée en ce que**
la surface de guidage (5) est réalisée au moins en partie comme partie de surface d'une sphère.

9. Gourde selon l'une des revendications précédentes,
**caractérisée en ce que**
l'élément d'obturation (1) comporte un axe de rotation (7) pour être tourné.

10. Gourde selon la revendication 9,
**caractérisée en ce que**
l'axe de rotation (7) de l'élément d'obturation (1), est aligné transversalement à la direction de passage (A) de la boisson (22).

11. Gourde selon l'une des revendications précédentes,
**caractérisée en ce que**
l'élément d'obturation (1) comporte au moins une surface de butée (13) limitant le mouvement d'actionnement.

12. Gourde selon l'une des revendications précédentes,
**caractérisée par**
au moins une unité d'enclipage (11) pour encliper l'élément d'obturation (1) dans au moins une position d'enclipage.

13. Gourde selon l'une des revendications précédentes,
**caractérisée en ce qu'**
une longueur d'une conduite de liquide (20) du dispositif d'obturation (21), correspond pratiquement à la longueur de la gourde.

14. Gourde selon l'une des revendications précédentes,
**caractérisée en ce qu'**
au moins un élément d'étanchéité (28) est réalisé pour assurer l'étanchéité du dispositif d'obturation (21) et de l'élément d'obturation (1).
